# EUROPÄISCHE PATENTANMELDUNG

(11) **EP 1 662 028 A1**
(43) Veröffentlichungstag der Anmeldung: **31.05.2006**
(21) Anmeldenummer: 04028214.7
(22) Anmeldetag: 29.11.2004
(51) Int. Cl.: D02J 3/16

(54) **Brenner für eine Einrichtung zum Sengen von Garn**

(71) Anmelder: Schärer Schweiter Mettler AG, 8812 Horgen (CH)
(72) Erfinder: Ardizzi, Elena, 8006 Zürich (CH); Meier, Klaus, 73312 Geislingen/Steige (DE)
(74) Vertreter: Dittrich, Horst

(57) **Zusammenfassung**

Ein Brenner für eine Einrichtung zum Sengen von Garnen enthält ein Gehäuse (1) und einen Brennereinsatz (2), welcher einen Garnkanal (3) sowie einen seitlichen Einlegeschlitz (4) zum Einlegen des Garns aufweist. Der Brennereinsatz weist ein Einlaufteil (8) auf, welches einen Garn-Einlaufkanal (10) mit einem gegenüber dem Garnkanal (3) reduzierten Querschnitt für die Reduktion der vom Garn mitgeschleppten Luft enthält. Alternativ oder zusätzlich weist der Brennereinsatz (2) ein kaminartiges Auslaufteil (6) auf.

Es sind Mittel zum Abdecken des Einlegeschlitzes nach erfolgtem Einlegen des Garns sowie ein in den Garnkanal (3) einsetzbares und einen Einlegeschlitz für das Einlegen des Garns aufweisendes hülsenförmiges Einsatzteil (14) für eine Reduktion des Querschnitts des Garnkanals (3) vorgesehen.

## Beschreibung

Die vorliegende Erfindung liegt auf dem Gebiet des Sengens oder Gasierens von Stapelfasergarnen, in der Regel Baumwolle. Unter Sengen oder Gasieren versteht man einen zur Garnveredelung gehörenden Arbeitsgang, bei dem überstehende Härchen von Garnen durch Beaufschlagung mit Wärme entfernt werden. Die Beaufschlagung mit Wärme erfolgt dadurch, dass das Garn durch ein Heizelement gezogen wird, wobei die abstehenden Härchen abgeflämmt werden. Dadurch wird der "Griff' eines aus einem derart veredelten Garn gebildeten Gewebes deutlich weicher, sympathischer, und angenehmer, das Gewebe wird glatter und schmutzt weniger an. Als Heizelement wird heute in der Regel ein Gasbrenner verwendet.

Die Erfindung betrifft einen Brenner für eine Einrichtung zum Sengen von Garnen, mit einem Gehäuse und einem Brennereinsatz, welcher einen Garnkanal sowie einen seitlichen Einlegeschlitz zum Einlegen des Garns in den Garnkanal aufweist.

Untersuchungen haben gezeigt, dass bei den heute zum Sengen verwendeten Brennern nur etwa 5 bis 10% der Heizleistung für den Prozess verwendet werden und der Rest als Abwärme in verschiedenen Formen verloren geht. Durch die Erfindung soll nun der Brenner so modifiziert werden, dass erhebliche Energieeinsparungen erzielt werden können.

Diese Aufgabe wird erfindungsgemäss dadurch gelöst, dass der Brennereinsatz ein Einlaufteil aufweist, welches einen Garn-Einlaufkanal mit einem gegenüber dem Garnkanal reduzierten Querschnitt für die Reduktion der vom Garn mitgeschleppten Luft enthält.

Eine alternative Lösung der gestellten Aufgabe ist dadurch gekennzeichnet, dass der Brennereinsatz ein kaminartiges Auslaufteil aufweist.

Sowohl die Verwendung des erfindungsgemässen Einlaufteils als auch des erfindungsgemässen Auslaufteils ergibt eine beträchtliche Erhöhung der Temperatur bei gleichem Gasverbrauch und damit eine beträchtliche Reduktion des Gasverbrauchs bei gleicher Temperatur im inneren des Brennereinsatzes.

Eine erste bevorzugte Ausführungsform des erfindungsgemässen Brenners ist dadurch gekennzeichnet, dass der Brennereinsatz zusätzlich zum genannten Einlaufteil ein kaminartiges Auslaufteil aufweist.

Durch die Kombination der beiden Lösungen lässt sich der Gasverbrauch weiter reduzieren. Vorzugsweise weisen das Einlaufteil und das Auslaufteil je einen seitlichen Einlegeschlitz auf.

Eine zweite bevorzugte Ausführungsform des erfindungsgemässen Brenners ist dadurch gekennzeichnet, dass der Garn-Einlaufkanal eine Blende aufweist.

Eine dritte bevorzugte Ausführungsform ist dadurch gekennzeichnet, dass der Garn-Einlaufkanal eine Einlaufbohrung mit einem gegenüber dem Garnkanal reduzierten Querschnitt und im Anschluss an die Einlaufbohrung einen konischen Übergangsteil aufweist.

Eine vierte bevorzugte Ausführungsform des erfindungsgemässen Brenners ist gekennzeichnet durch ein Mittel zum Abdecken des Einlegeschlitzes nach erfolgtem Einlegen des Garns.

Dieses Mittel ist vorzugsweise durch einen in den Einlegeschlitz einsteckbaren Keil oder durch eine über den Einlegeschlitz schwenkbare Abdeckung gebildet.

Eine weitere bevorzugte Ausführungsformen des erfindungsgemässen Brenners ist gekennzeichnet durch einen in den Brennereinsatz einsetzbaren zusätzlichen Einsatz für eine Reduktion des Querschnitts des Garnkanals. Vorzugsweise weist der zusätzliche Einsatzteil ebenfalls radiale Bohrungen auf, welche mit den Bohrungen des Einsatzteils fluchten aber einen geringeren Durchmesser aufweisen als diese.

Im Folgenden wird die Erfindung anhand eines Ausführungsbeispiels und der Zeichnung näher erläutert, welche einen teilweisen Längsschnitt durch einen erfindungsgemässen Brenner zeigt.

Der dargestellte Brennereinsatz ist Teil eines Brenners für das Sengen oder Gasieren von Garnen, bei dem überstehende Härchen von Garnen durch Beaufschlagung mit Wärme entfernt werden. Das Garn wir durch ein Heizelement gezogen, wobei die abstehenden Härchen abgeflämmt werden. Das Heizelement ist durch einen Brenner gebildet, der aus einem Gehäuse mit einem Gasrohr für die Zuführung von Heizgas und einem in diesem Gehäuse angeordneten Brennereinsatz besteht. Da Sengmaschinen bekannt sind, werden sie hier nicht näher beschrieben.

Der erfindungsgemässe Brenner besteht darstellungsgemäss aus einem schematisch dargestellten Gehäuse 1 und einem Brennereinsatz 2. Das Gehäuse 1 enthält Anschlüsse (nicht dargestellt) an eine Gaszufuhr, durch welche dem Brennereinsatz 2 Gas zugeführt wird. Dieses wird entzündet, so dass in dem einen Garnkanal 3 bildenden Innenraum des Brennereinsatzes 2 wirkende Gasflammen gebildet werden. Der Brenner wird als bekannt vorausgesetzt; es wird in diesem Zusammenhang auf die Sengmaschine des Typs GSX der Schärer Schweiter Metttler AG verwiesen.

Darstellungsgemäss weist der Brennereinsatz 2 einen seitlichen Längsschlitz 4 zum Einlegen des zu behandelnden Garns in den Garnkanal 3 sowie radiale Brennerbohrungen 5 für die Gasflammen auf. Der Innendurchmesser des Brennereinsatzes 2 ist durch die Grösse der Gasflammen bestimmt, da der Faden im Idealfall an der Spitze der Flammen entlang läuft. Die Grösse der Flammen ist wiederum eine Funktion des Verhältnisses aus Durchmesser der Brennerbohrungen 5 und Strömungsgeschwindigkeit. Für eine optimale Verbrennung müssen diese beiden Grössen in einem bestimmten Verhältnis stehen.

Der Brennereinsatz 2 weist eine Reihe von Merkmalen auf, mit denen erhebliche Energieeinsparungen erzielt werden. Heutige Brenner für Sengmaschinen haben eine Heizleistung von etwa 1000W, von denen nur 5 bis 10% für den Sengprozess benötigt werden und der Rest als Abwärme verloren geht. Durch die genannten Merkmale, die im Folgenden beschrieben werden, wird der Anteil an Abwärme auf deutlich unter 50% reduziert, so dass sich bei gleicher Heizleistung für den Sengprozess der Energieverbrauch deutlich reduzieren lässt.

Darstellungsgemäss weist der Brennereinsatz 2 ein kaminartiges Auslaufteil 6 auf, das deutlich länger ist als der Brennereinsatz 2, vorzugsweise etwa 1.5 bis 2 mal so lang wie dieser. Das Auslaufteil 6 enthält ebenfalls einen Einlegeschlitz 7 für das zu behandelnde Garn. Durch das Auslaufteil 6 wird die sonst aus dem Brennereinsatz 2 heraus schlagende Flamme eingefasst und dadurch der Sengweg verlängert und die an die Umgebung abgegebene Strahlungswärme reduziert.

Wie der Zeichnung weiter zu entnehmen ist, weist der Brennereinsatz 2 ein Einlaufteil 8 mit einem Garn-Einlaufkanal 10 mit einem gegenüber dem Garnkanal 3 des Brennereinsatzes 2 reduzierten Querschnitt für die Reduktion der vom Garn mit geschleppten Luft auf. Das Einlaufteil 8 enthält ebenfalls einen Einlegeschlitz 9 für das zu behandelnde Garn. Der Garn-Einlaufkanal 10 kann durch eine Blende mit einem geringeren Durchmesser als der Garnkanal 3 gebildet sein (nicht dargestellt) oder durch eine Einlaufbohrung 11 mit einem geringeren Durchmesser als der Garnkanal 3 und ein an die Einlaufbohrung 11 anschliessendes konisches Übergangsteil 12.

Durch den Garn-Einlaufkanal 10 wird nicht nur die Menge der mit geschleppten Luft reduziert, sondern wegen der Verkleinerung der strahlenden Fläche auch der Strahlungsanteil. Die dargestellte Ausführung des Garn-Einlaufkanals 10 mit dem konischen Übergangsteil 12 liefert im Garnkanal 3 in der Regel ein besseres Temperaturprofil als die erwähnte Blende. Der Grund dafür liegt darin, dass beim konischen Übergangsteil 12 die Strömung im Inneren des Garnkanals 3 ruhiger verläuft.

Eine weitere Reduktion der erforderlichen Heizwärme kann durch Abdecken des Einlegeschlitzes 4 nach dem Einlegen des Garns erzielt werden. Dieses Abdecken kann mit Hilfe eines in den Einlegeschlitz 4 einsteck- oder einpressbaren Keils 13 erfolgen oder mit einem an der Aussenseite des Brennereinsatzes 2 an einer Art Scharnier über den Einlegeschlitz 4 schwenkbar montierten Abdeckteils (nicht dargestellt). Der Keil 13 hat die Form eines relativ flachen, länglichen Plättchens, das an seiner dickeren Längskante einen Stab oder Griff für die Handhabung des Keils aufweist. Durch das Abdecken des Einlegeschlitzes 4 erfolgt eine weitere Reduktion des Energieverlusts an Strahlung.

Darstellungsgemäss ist in den Garnkanal 3 ein hülsenförmiger Einsatz 14 eingesetzt, der einen mit dem Einlegeschlitz 4 fluchtenden Einlegeschlitz für das Garn sowie mit den Brennerbohrungen 5 fluchtende Bohrungen 15 aufweist, deren Durchmesser kleiner ist als der Durchmesser der Brennerbohrungen 5. Dadurch wird die Eintrittsfläche des Gas-Luft-Gemisches in den Garnkanal reduziert und es kommt zu einer Reduktion des Durchflusses an Brennstoff. Ausserem kommt es zu einer Verkleinerung des Durchmessers des Garnkanals 3, wodurch sich Schleppluft und Wärmeverluste über die Oberfläche reduzieren.

Die vier beschriebenen Merkmale/Massnahmen für die Einsparung von Heizenergie
- Kamin 6
- Einlaufteil 8
- Abdecken des Einlegeschlitzes 4
- Einsatz 14
führen jedes/jede für sich zu einer Reduktion der Heizenergie und sind für sich alleine wirksam. Sie können einzeln oder alle oder in beliebigen Kombinationen eingesetzt werden.

## Patentansprüche

1. Brenner für eine Einrichtung zum Sengen von Garnen, mit einem Gehäuse (1) und einem Brennereinsatz (2), welcher einen Garnkanal (3) sowie einen seitlichen Einlegeschlitz (4) zum Einlegen des Garns in den Garnkanal (3) aufweist, **dadurch gekennzeichnet, dass** der Brennereinsatz ein Einlaufteil (8) aufweist, welches einen Garn-Einlaufkanal (10) mit einem gegenüber dem Garnkanal (3) reduzierten Querschnitt für die Reduktion der vom Garn mitgeschleppten Luft enthält.

2. Brenner für eine Einrichtung zum Sengen von Garnen, mit einem Gehäuse (1) und einem Brennereinsatz (2), welcher einen Garnkanal (3) sowie einen seitlichen Einlegeschlitz (4) zum Einlegen des Garns in den Garnkanal (3) aufweist, **dadurch gekennzeichnet, dass** der Brennereinsatz (2) ein kaminartiges Auslaufteil (6) aufweist.

3. Brenner nach Anspruch 1, **dadurch gekennzeichnet, dass** der Brennereinsatz (2) zusätzlich zum genannten Einlaufteil (8) ein kaminartiges Auslaufteil (6) aufweist.

4. Brenner nach Anspruch 3, **dadurch gekennzeichnet, dass** das Einlaufteil (8) und das Auslaufteil (6) je einen seitlichen Einlegeschlitz (7 bzw. 9) aufweist.

5. Brenner nach Anspruch 1 oder 4, **dadurch gekennzeichnet, dass** der Garn-Einlaufkanal (10) eine Blende aufweist.

6. Brenner nach Anspruch 1 oder 4, **dadurch gekennzeichnet, dass** der Garn-Einlaufkanal (10) eine Einlaufbohrung (11) mit einem gegenüber dem Garnkanal (3) reduzierten Querschnitt und im Anschluss an die Einlaufbohrung (11) einen konischen Übergangsteil (12) aufweist.

7. Brenner nach einem der Ansprüche 1 bis 6, **gekennzeichnet durch** ein Mittel zum Abdecken des Einlegeschlitzes (4) nach erfolgtem Einlegen des Garns.

8. Brenner nach Anspruch 7, **dadurch gekennzeichnet, dass** das Mittel zum Abdecken des Einlegeschlitzes (4) durch einen in diesen einsteckbaren Keil (13) oder durch eine über den Einlegeschlitz (4) schwenkbare Abdeckung gebildet ist.

9. Brenner nach einem der Ansprüche 1 bis 8, **gekennzeichnet durch** ein in den Garnkanal (3) einsetzbares und einen Einlegeschlitz für das Einlegen des Garns aufweisendes hülsenförmigen Einsatzteil (14) für eine Reduktion des Querschnitts des Garnkanals (3).

10. Brenner nach Anspruch 9, dessen Brennereinsatz (2) mit radialen Bohrungen (5) für den Flammendurchtritt in den Garnkanal (3) versehen ist, **dadurch gekennzeichnet, dass** das hülsenförmige Einsatzteil (14) ebenfalls radiale Bohrungen (15) aufweist, welche mit den Bohrungen (5) des Brennereinsatzes (2) fluchten aber einen geringeren Durchmesser aufweisen als diese.
